# EUROPÄISCHE PATENTSCHRIFT

(11) **EP 0 873 455 B1**
(45) Veröffentlichungstag und Bekanntmachung des Hinweises auf die Patenterteilung: **29.09.1999**
(21) Anmeldenummer: 97901002.2
(22) Anmeldetag: 11.01.1997
(51) Int. Cl.: E04G 21/16, E04G 1/26

(54) **LAGERUNGSVORRICHTUNG ZUM BEREITSTELLEN VON STAPELBAREM BAUMATERIAL, INSBESONDERE WÄRMEDÄMMPLATTEN, AN EINEM BAU- ODER FASSADENGERÜST**
STORAGE DEVICE FOR MAKING AVAILABLE STACKABLE BUILDING MATERIALS ESPECIALLY HEAT INSULATION BOARDS ON BUILDING OR FACADE SCAFFOLDING
DISPOSITIF DE STOCKAGE POUR METTRE A DISPOSITION UN MATERIAU DE CONSTRUCTION EMPILABLE, ET PLUS PARTICULIEREMENT DES PANNEAUX THERMO-ISOLANTS, SUR UN ECHAFAUDAGE DE CONSTRUCTION OU DE FACADES

(30) Priorität: 12.01.1996 DE 29600453 U
(43) Veröffentlichungstag der Anmeldung: 28.10.1998
(73) Patentinhaber: MARMORIT GmbH, 79283 Bollschweil (DE)
(72) Erfinder: RIEGER, Fritz, D-79426 Buggingen (DE); ECKERT, Erwin, D-79292 Pfaffenweiler (DE)
(74) Vertreter: Hilleringmann, Jochen, Dipl.-Ing.
(86) Internationale Anmeldenummer: EP9700108
(87) Internationale Veröffentlichungsnummer: WO9725495

(56) Entgegenhaltungen:
- BE-A- 344 120
- BE-A- 489 129
- DE-A- 2 852 496
- DE-U- 8 409 221
- DE-U- 8 810 244
- DE-U- 8 910 626
- GB-A- 2 237 002

## Beschreibung

Die Erfindung betrifft eine Lagerungsvorrichtung zum Bereitstellen von stapelbarem Baumaterial, wie beispielsweise Wärmedämmplatten, an einem Bau-, Fassaden- o.dgl. Gerüst, wie aus DE-U-89 10 626 bekannt.

Beim Anbringen von Wärmedämmplatten an Gebäudefassaden wird bisher derart verfahren, daß die Wärmedämmplatten zunächst manuell oder durch Schrägaufzüge auf die einzelnen Geschoßböden des Baugerüsts transportiert werden. Dort lagern sie dann im Arbeitsbereich der Bauarbeiter, was deren Bewegungsfreiheit einschränkt. Hinzukommt, daß neben den Wärmedämmplatten zumeist auch noch Behältnisse für den Mörtelkleber auf den Geschoßböden des Baugerüstes ruhen oder aber über die Geschoßböden verläuft der Förderschlauch zum maschinellen Auftragen des Mörtelklebers. Da zum einen der Transport der Wärmedämmplatten auf das Gerüst umständlich und zeit- sowie personalintensiv ist und zum anderen die auf dem Gerüst gestapelten zu verarbeitenden Wärmedämmplatten die Bewegungsfreiheit der Bauarbeiter stark einschränkt, ist die bisherige Verfahrensweise in mehrererlei Hinsicht nachteilig.

Aus DE-U-89 10 626, von der im Oberbegriff des Anspruchs 1 ausgegangen wird, ist eine Lagerungsvorrichtung in Form eines Förderkorbes bekannt, der an seiner Aufhängevorrichtung an einem Kran oder Lastenaufzug befestigt und in die einzelnen Geschoßdecken eines Fassadengerüsts verbracht werden kann. Nach Absetzen des Korbes auf einer Geschoßdecke kann dieser mittels eines Handfahrgeräts auf der Geschoßdecke weitertransportiert werden.

In DE-A-28 52 496 ist eine Lagerungsvorrichtung in Form eines lediglich nach oben offenen Aufnahmekorbes für Wärmedämmplatten beschrieben, der außen an das Geländer eines Fassadengerüsts angehängt werden kann. Die Wärmedämmplatten stehen hochkant in dem Korb und müssen von oben entnommen werden. Der Korb wird von Hand an dem Fassadengerüst aufgehängt, wonach die Platten in den Korb eingesetzt werden. Der bekannte Korb ist zusammenlegbar.

Der Erfindung liegt die Aufgabe zugrunde, eine Lagerungsvorrichtung zum Bereitstellen von stapelbarem Baumaterial, insbesondere Wärmedämmplatten, an einem Bau- oder Fassadengerüst zu schaffen, die die sich auf dem Gerüst aufhaltenden Personen in ihrer Bewegungsfreiheit möglichst wenig einschränkt und die eine einfache Handhabung erlaubt.

Zur Lösung dieser Aufgabe wird mit der Erfindung eine Lagerungsvorrichtung zum Bereitstellen von stapelbarem Baumaterial, wie z.B. Wärmedämmplatten, an einem Gerüst vorgeschlagen, die versehen ist mit den Merkmalen des Anspruchs 1; vorteilhafte Weiterbildungen der Erfindung ergeben sich jeweils aus den Unteransprüchen.

Bei der erfindungsgemäßen Lagerungsvorrichtung ist das stapelbare Baumaterial in einer Tragrahmenvorrichtung untergebracht, die zwei Seitenelemente und ein diese beiden Seitenelemente verbindendes Verbindungselement aufweist. Während dieses Verbindungselement die einen Enden der Rahmenseitenelemente verbindet, sind die diesen Enden gegenüberliegenden Enden der Rahmenseitenelemente über ein Trägerelement miteinander gekoppelt. Auf diesem Trägerelement ruht der Baumaterialstapel. Die Tragrahmenvorrichtung läßt sich vermittels einer Anbringungsvorrichtung aufstandsfrei und lösbar außen an dem Gerüst anbringen, indem die Tragrahmenvorrichtung insbesondere an der Brustwehr des Gerüsts vorzugsweise eingehängt wird. Damit befindet sich die Tragrahmenvorrichtung und damit auch der Baumaterialstapel außerhalb des durch Geschoßdecken des Gerüsts definierten Arbeitsbereichs. Um die Tragrahmenvorrichtung in Höhe der einzelnen Geschoßdecken des Gerüsts transportieren zu können, ist eine Aufhängevorrichtung vorgesehen, mittels derer sich die Tragrahmenvorrichtung an dem Lastaufnahmeorgan (insbesondere Haken o.dgl.) eines Lastenaufzuges anbringen läßt. Die Rahmenseitenelemente, das Verbindungselement und das Trägerelement zum Zusammenlegen und/oder Zusammenklappen der Tragrahmenvorrichtung sind bewegbar miteinander gekoppelt bzw. koppelbar. Damit läßt sich die Tragrahmenvorrichtung bequem, weil wenig Platz in Anspruch nehmend, transportieren.

Mit der erfindungsgemäßen Lagerungsvorrichtung ist es möglich, das stapelbare, zu verarbeitende Baumaterial außerhalb des Arbeitsraumes des Baugerüsts zu lagern. Den Bauarbeitern steht also insoweit der volle Arbeitsbereich des Baugerüsts zur Verfügung. Die Lagerungsvorrichtung läßt sich bequem mit einem auf einer Baustelle im Regelfall vorhandenen Lastenaufzug oder Kran zu den einzelnen Feldern des Baugerüsts hochtransportieren. Über die Anbringungsvorrichtung, bei der es sich im einfachsten Fall um nach unten offene U-förmige Haken handelt, läßt sich die Lagerungsvorrichtung dann an die zu diesem Feld des Baugerüsts gehörende insbesondere obere Brustwehr einhaken. Die zum Baugerüst hin gewandte Seite der Lagerungsvorrichtung ist offen, so daß nun das Baumaterial bequem von dem auf dem Geschoßboden dieses Feldes stehenden Bauarbeiter entnommen werden kann. Um ein Kippen der gesamten Lagerungsvorrichtung im außen an der Brustwehr des Baugerüsts eingehängten Zustand zu verhindern, ist die Anbringungsvorrichtung derart an der Tragrahmenvorrichtung angebracht, daß die unteren Enden der Rahmenseitenelemente und damit das Trägerelement außen an der im wesentlichen in Höhe des Geschoßbodens angeordneten Fußleiste des Baugerüsts anliegen.

Bei der erfindungsgemäßen Lagerungsvorrichtung umgibt die Tragrahmenvorrichtung den Baumaterialstapel an vier der sechs Seitenflächen. Im Bereich zweier gegenüberliegender Seitenflächen, bei denen es sich insbesondere um die beiden großflächigen Seiten des Baumaterialstapels handelt, liegt dieser frei. Um beim Transport der Tragrahmenvorrichtung zum Gerüst den Baumaterialstapel zu sichern, ist es zweckmäßig, zwischen die beiden Rahmenseitenelemente und/oder zwischen das Verbindungselement und das Trägerelement mindestens ein Verzurrelement (insbesondere elastisches Gurtband o.dgl.) anzuordnen. Dabei wird das Verzurrelement vorzugsweise zwischen zwei einander gegenüberliegende Elemente (Rahmenseitenelemente oder Verbindungselement und Tragelement) angebracht. Im außen am Gerüst angebrachten Zustand der Tragrahmenvorrichtung wird bzw. ist das entsprechend bzw. die entsprechenden Verzurrelemente entfernt, um nun von der Geschoßdecke des Gerüsts aus das Baumaterial aus der Tragrahmenvorrichtung entnehmen zu können.

Zweckmäßigerweise ist die Anbringungsvorrichtung mit mindestens einem und vorzugsweise zwei Haken zum Einhaken der Tragrahmenvorrichtung an der Brustwehr des Gerüsts ausgestattet. Dabei sind die Haken bzw. die Anbringungsvorrichtung an den Rahmenseitenelementen der Tragrahmenvorrichtung angeordnet. Die Rahmenseitenelemente weisen zueinander parallele Ränder auf, von denen jeweils zwei in zur Erstreckung des Verbindungselements senkrecht verlaufenden Ebenen liegen. An zwei in einer gemeinsamen und zur Erstreckung des Verbindungselements senkrecht verlaufenden Ebenen liegenden Rändern der Rahmenseitenelemente sind dann die Haken der Anbringungsvorrichtung angeordnet.

Insbesondere handelt es sich bei dem Trägerelement der Tragrahmenvorrichtung um eine Palette o.dgl. Trägerkörper, auf dem der Materialstapel ruht. Ein auf diese Weise auf dem Boden stehender Baumaterialstapel läßt sich vermittels der Tragrahmenvorrichtung dann besonders einfach aufnehmen, wenn die Tragrahmenvorrichtung als Umgreifvorrichtung ausgebildet ist, die zwei Greiferarme aufweist, welche die Rahmenseitenelemente der Tragrahmenvorrichtung bilden. Mittels dieser Greiferarme läßt sich der Baumaterialstapel samt Trägerelement (beispielsbeise Palette) um- bzw. untergreifen. Auf diese Weise ist eine bequeme und einfache Möglichkeit der Aufnahme des Baumaterialstapels durch die Tragrahmenvorrichtung gegeben.

Bei der hier beschriebenen Lagerungsvorrichtung wird das stapelbare Baumaterial also mittels der Umgreifvorrichtung, die zwei Greiferarme aufweist, umgriffen. Diese Umgreifvorrichtung ist mit einer Anbringungsvorrichtung zum lösbaren Anbringen, insbesondere Einhaken der Umgreifvorrichtung von außen an den sogenannten Brustwehren des Baugerüsts versehen. Damit hängt die Umgreifvorrichtung von außen an dem Baugerüst und somit außerhalb des durch die Geschoßboden des Baugerüsts definierten Arbeitsbereichs. An der Umgreifvorrichtung befindet sich ferner eine Aufhängevorrichtung, zum Aufhängen der Umgreifvorrichtung an dem Haken eines Gerüstbau-Aufzuges oder eines anderen Baustellen-Lastenaufzuges. Diese Aufhängevorrichtung eignet sich überdies auch, um die Umgreifvorrichtung an dem Haken eines Krans o.dgl. einzuhaken. Die Umgreifvorrichtung der erfindungsgemäßen Lagerungsvorrichtung ist mit zwei Greiferarmen versehen, die den Baumaterialstapel einschließlich des Trägerelements an zwei einander gegenüberliegenden Seiten des Baumaterialstapels umgreifen (wobei die Umgreifvorrichtung an der Unterseite des Baumaterialstapels bzw. des Trägerelements auch durchgehend ausgebildet sein kann).

Auch bei Ausbildung der Tragrahmenvorrichtung als Umgreifvorrichtung und mit einem den Baumaterialstapel auch auf dem (Erd-)Boden abstützenden Trägerelement läßt das Baumaterial also im Bereich der beiden anderen Vertikal-Seiten, die quer zu den von den Greiferarmen umgriffenen Seiten des Baumaterialstapels verlaufen, frei. Somit kann das Baumaterial über eine dieser beiden freien Seiten im außen am Baugerüst hängenden Zustand der Lagerungsvorrichtung zwischen den Greiferarmen entnommen und verarbeitet werden.

In vorteilhafter Weiterbildung der Erfindung ist vorgesehen, daß die beiden Greiferarme in ihrem den Baumaterialstapel seitlich umgreifenden Zustand untereinander verbunden sind, und zwar mittels mindestens eines Verzurrelements. Insbesondere werden zwei sich kreuzende Verzurrelemente eingesetzt, die diagonal über die dem Baugerüst und damit der Anbringungsvorrichtung abgewandten Seite der Lagerungsvorrichtung bzw. Umgreifvorrichtung angebracht sind. Diese Verzurrelemente werden an den Greiferarmen eingehakt, wenn diese den auf dem Boden ruhenden Baumaterialstapel seitlich umgreifen.

Anstelle von Verzurrelementen können an der Lagerungsvorrichtung auch spezielle Halteelemente vorgesehen sein, die das ungewollte Wegkippen des Baumaterialstapels zur dem Baugerüst abgewandten Seite verhindern und somit den Baumaterialstapel sichern. Sowohl bei diesen Halteelementen als auch bei den zuvor angesprochenen Verzurrelementen handelt es sich insbesondere um Seile, Ketten oder gegebenenfalls elastische Bänder, die gegenüber starren Elementen den Vorteil der platzsparenderen Unterbringung mit sich bringen, wenn die Lagerungsvorrichtung nicht benötigt wird.

In vorteilhafter Weiterbildung der Erfindung ist ferner vorgesehen, daß die beiden Greiferarme über ein die Aufhängevorrichtung aufweisendes Verbindungselement miteinander gekoppelt sind, wobei die beiden Greiferarme jeweils gelenkig mit dem Verbindungselement verbunden sind. Dieses Verbindungselement befindet sich im den Baumaterialstapel umfassenden Zustand der Lagerungsvorrichtung auf oder oberhalb der Oberseite des Baumaterialstapels. Zweckmäßigerweise ist das Verbindungselement zweigeteilt, wobei die beiden Teile des Verbindungselements untereinander gelenkig verbunden sind. Die Gelenkachse zwischen den beiden Teilen des Verbindungselements sowie die Gelenkachsen der Greiferarme an dem Verbindungselement bzw. dessen beiden Teilen verlaufen sämtlich parallel zueinander. Auch bei starrer Ausbildung des Verbindungselements läßt sich die Lagerungsvorrichtung platzsparend unterbringen, indem die beiden Greiferarme von unten gegen das Verbindungselement hochgeschwenkt werden. Ist zusätzlich das Verbindungselement noch zweigeteilt, so läßt sich dies zwischen die beiden im wesentlichen parallel zueinander verlaufenden Greiferarme zusammenklappen. In beiden Fällen entsteht eine besonders platzsparende Anordnung der Greiferarme.

Bei Verwendung von an der Unterseite des Materialstapels bzw. Trägerkörpers einstückig durchgehenden Greiferarmen entsteht somit wieder eine umlaufende geschlossene Tragrahmenvorrichtung, die sich längs zweier Vertikalseiten, der Oberseite und der Unterseite des Materialstapels erstreckt und lediglich an den beiden anderen Vertikalseiten offen ist, wobei diese durch vorzugsweise elastische Verzurr- oder Sicherungselemente wie Bänder, Seile, Ketten o.dgl. überspannt sein können.

Bei der Aufhängungsvorrichtung der erfindungsgemäßen Lagerungsvorrichtung handelt es sich zweckmäßigerweise um zwei Zugelemente in Form von Seilen, Ketten o.dgl. flexiblen Elemente, wobei die beiden Enden jedes Zugelements mit der Umgreifvorrichtung verbunden sind, und zwar insbesondere mit dem Verbindungselement der Umgreifvorrichtung. Vorzugsweise sind sämtliche Enden der Zugelemente mit beiden Teilen des Verbindungselements verbunden, sofern dieses zweigeteilt ausgebildet ist. Die Aufhängungsvorrichtung kann vorteilhafterweise auch als (frei zugängliche) Strebe o.dgl. Aufnahme der Lagerungsvorrichtung ausgebildet sein, die an der Umgreifvorrichtung bzw. dem Verbindungselement vorgesehen ist und an der sich der Haken eines Lastenaufzuges, Baustellen- oder Gerüstkrans bzw. -aufzuges anbringen läßt.

Die beiden Greiferarme weisen an ihren den Gelenkachsen abgewandten unteren Enden vorzugsweise seitlich abstehende Untergreif-Vorsprünge zum Untergreifen des den Baumaterialstapel tragenden Trägerelements bzw. zum Untergreifen des Baumaterialstapels selbst auf.

Wie bereits oben dargelegt, ergeben sich bei Verwendung der erfindungsgemäßen Lagerungsvorrichtung insbesondere im Hinblick auf die platzsparende Unterbringung des Baumaterials am Baugerüst Vorteile. Durch Ausbildung der Tragrahmenvorrichtung als Umgreifvorrichtung läßt sich der zusätzliche Vorteil erzielen, daß das auf dem Boden ruhende Baumaterial bequem aufgenommen und transportiert werden kann. Das im Regelfall auf einer Palette o.dgl. Trägerelement gestapelte Baumaterial wird mittels der Greiferarme der Umgreifvorrichtung seitlich umfaßt. Beim anschließenden Anheben der Lagerungsvorrichtung hält dann die Umgreifvorrichtung den Baumaterialstapel. Um die Drehmomentbelastungen für das Baugerüst im zulässigen Rahmen halten zu können, ist es von Vorteil, wenn die Greiferarme nicht eine allzu große Breite aufweisen. Versuche haben gezeigt, daß es in Bezug auf die Unterbringung von Wärmedämm-/Mineralfaserplatten von Vorteil ist, wenn die Umgreifvorrichtung zum Umgreifen eines auf einer Palette ruhenden Wärmedämmplattenstapels ausgelegt ist, der die Breite einer halben Euro-Palette aufweist. Zur Baustelle selbst werden zweckmäßigerweise paarweise aneinanderliegende Wärmedämmplattenstapel von der Breite einer halben Euro-Palette geliefert, wobei diese beiden jeweils auf einer halbbreiten Euro-Palette ruhenden Wärmedämmplattenstapel von einer Schrumpffolie umgeben sind. Vor Ort wird dann die Schrumpffolie aufgeschnitten, so daß dann die Hälfte dieses Schrumpffolienstapels mittels der Umgreifvorrichtung ergriffen und zum Baugerüst transportiert werden kann. Zwecks Witterungsschutz verbleibt die "halbschalige" Schrumpffolie um den Wärmedämmplattenstapel inklusive der halben Euro-Palette; die Umgreifvorrichtung sollte dabei derart um den Wärmedämmplattenstapel gelegt werden, daß die von Schrumpffolie freie Innenseite des halben Wärmedämmplattenstapels im am Baugerüst hängenden Zustand der Lagerungsvorrichtung dem Arbeitsbereich des Baugerüsts zugewandt ist.

Nachfolgend wird anhand der Figuren ein Ausführungsbeispiel der Erfindung näher erläutert. Im einzelnen zeigen:
- Fig. 1: eine perspektivische Ansicht der Lagerungsvorrichtung, wobei der Zustand dargestellt ist, in dem die Greiferarme der Umgreifvorrichtung einen auf einer halbbreiten Euro-Palette ruhenden Wärmedämmplattenstapel seitlich umgreifen,
- Fig. 2: eine Seitenansicht der Lagerungsvorrichtung im zusammengelegten Zustand,
- Fig. 3: eine Vorderansicht eines Feldes eines Baugerüsts mit an dessen oberer Brustwehr eingehängter Lagerungsvorrichtung, wobei deren dem Baugerüst abgewandten und mit Verzurrelementen versehenen Rückseite dargestellt ist, und
- Fig. 4: eine Ansicht des Baugerüsts entsprechend dem Pfeil IV der Fig. 3.

In Fig. 1 ist eine Lagerungsvorrichtung zum Unterbringen eines auf einem Trägerelement wie einer Palette 10 ruhenden Stapels 12 aus Wärmedämmplatten 14 perspektivisch dargestellt. Die Lagerungsvorrichtung weist eine Umgreifvorrichtung 16 auf, die den Stapel 12 an zwei einander gegenüberliegenden Vertikalseiten (Schmalseiten im Falle der Wärmedämmplatten) und an der Oberseite umgibt. Die Umgreifvorrichtung 16 ist mit zwei Greiferarmen 18 versehen, von denen jeder aus einem umlaufenden Metall-Rechteckrahmen 20 mit von diesem gehaltenen Metallgitter 22 besteht. Der obere Querabschnitt des Rahmens 20 jedes Greiferarmes 18 ist über Gelenkachsen 24 mit einem Verbindungselement 26 schwenkbar verbunden, über das die beiden Greiferarme 18 miteinander gekoppelt sind. Das Verbindungselement 26 weist zwei im wesentlichen gleich große Teile 28 auf, von denen jedes in Form eines Rechteck-Rahmens 30 mit von diesem gehaltenen Metallgitter 32 ausgebildet ist. Die beiden Teile 28 des Verbindungselements 26 sind an ihren den Gelenkachsen 24 abgewandten Innenseiten über Gelenkachsen 34 miteinander verbunden. Die Gelenkachsen 24 und 34 verlaufen parallel zueinander und ermöglichen das Zusammenlegen der Umgreifvorrichtung 16 gemäß Fig. 2.

Wie anhand von Fig. 1 sowie auch anhand der Fign. 3 und 4 zu erkennen ist, weist die Umgreifvorrichtung 16 bzw. weisen die Greiferarme 22 sowie die beiden Teile 28 des Verbindungselements 26 eine Breite auf, die im wesentlichen gleich der Breite des Wärmedämmplattenstapels 12 ist. Am den Gelenkachsen 24 abgewandten unteren Ende 36 der Greiferarme 22 steht von deren unteren Rahmenquerabschnitten jeweils ein Untergreif-Vorsprung in Form eines U-förmigen Bügels 38 ab. Die beiden Bügel 38 sind einander zugewandt und untergreifen die Palette 10 von unten. Jeder Greiferarm 18 ist an einem seiner Längs-Rahmenabschnitte mit einem zum unteren Ende 36 hin offenen U-förmigen Anbringungshaken 40 versehen. Beide Anbringungshaken 40 ragen über dieselbe freiliegende Seitenfläche des Wärmedämmplattenstapels 12 über. An der diesen Anbringungshaken 40 abgewandten (Rück-)Seite der Umgreifvorrichtung 16 sind die beiden Greiferarme 18 kreuzweise durch Verzurrelemente 42 gemäß Fig. 3 miteinander verbunden. Diese Verzurrelemente 42, bei denen es sich zweckmäßigerweise um Drahtseile handelt, sichern die Greiferarme 18 gegen ein ungewolltes Wegschwenken vom Stapel 12 und sichern überdies den Stapel 12 von Wärmedämmplatten 14 gegen Umkippen, wenn die Umgreifvorrichtung 16 außen an einem Baugerüst hängt, wie es in den Fign. 3 und 4 dargestellt ist, auf welche weiter unten noch eingegangen werden wird.

Wie ferner insbesondere aus Fig. 1 ersichtlich ist, befindet sich am Verbindungselement 26 eine Aufhängevorrichtung 43, die aus zwei Zugelementen 44 in Form von Seilen, Ketten o.dgl. insbesondere flexiblen oder elastischen Elementen besteht. Die Zugelemente 44 sind an ihren Enden an den Rahmen 30 der beiden Teile 28 des Verbindungselements 26 befestigt. Mittels eines Hakens 46 eines Lastenaufzuges läßt sich auf diese Weise die gesamte Lagerungsvorrichtung anheben und zum Baugerüst transportieren.

Die Anbringung der Lagerungsvorrichtung bzw. der Umgreifvorrichtung 16 an einem Baugerüst 48 ist in den Fign. 3 und 4 dargestellt. Gemäß Fig. 4 ist das Baugerüst 48 an einer Vertikal-Wand 50, z.B. Gebäudefassade, befestigt und weist mehrere Geschoßböden 52 auf. Das Baugerüst 48 besteht aus einer Vielzahl von miteinander verbundenen Vertikal-, Horizontal- und Schrägstreben, die in den Fign. 3 und 4 nicht näher mit Bezugszeichen versehen sind. Zur Sicherung der durch die einzelnen Geschoßböden 52 definierten Arbeitsbereiche 54 dienen zum einen in Höhe der Geschoßböden angeordnete Fußleisten 56 sowie in Becken- und Brusthöhe angeordnete Horizontalstreben 58 (sogenannte Brustwehre). Gemäß Fig. 4 wird die Umgreifvorrichtung 16 mittels der Anbringungshaken 40 in der oberen der beiden Brustwehren 58 eines Feldes 60 des Baugerüsts 48 eingehängt. Die unteren Enden 36 der Greiferarme 18 liegen in diesem Zustand von außen an der Fußleiste 56 dieses Baugerüst-Feldes 60 an. Ferner liegen die Greiferarme 18 von außen auch an der unteren Brustwehr 58 des Baugerüst-Feldes 60 an. Die mit den Verzurrelementen 42 versehene Vertikalseite des Stapels 12 ist dem Gerüst 48 abgewandt, während die dem Gerüst 48 zugewandte Seitenfläche des Stapels 12 freiliegt, so daß, wie im unteren Teil von Fig. 4 gezeigt, von einem auf dem Geschoßboden 52 stehenden Bauarbeiter die Wärmedämmplatten 14 bequem aus der Lagerungsvorrichtung entnommen werden können.

## Patentansprüche

1. Lagerungsvorrichtung zum Bereitstellen von stapelbarem Baumaterial, wie z.B. Wärmedämmplatten, an einem Bau- oder Fassadengerüst, mit
- einer Tragrahmenvorrichtung (16) zur Aufnahme des Stapels (12), wobei die Tragrahmenvorrichtung (16) zwei Rahmenseitenelemente (18), ein oberes die beiden Rahmenseitenelemente (18) verbindendes Verbindungselement (26) und ein unteres mit den beiden Rahmenseitenelementen (18) verbundenes Trägerelement (10) zum Stützen des Stapels (12) aufweist, und
- einer Aufhängevorrichtung (43) zum Aufhängen der Tragrahmenvorrichtungen (16) an einem Lastaufnahmeorgan eines Lastenaufzuges,
**dadurch gekennzeichnet**,
- daß eine Anbringungsvorrichtung (40) zum aufstandsfreien, lösbaren Anbringen der Tragrahmenvorrichtung (16) außen an dem Gerüst (48) und außerhalb von durch Geschoßdecken des Gerüsts (48) definierten Arbeitsbereichen vorgesehen ist und
- daß die Rahmenseitenelemente (18), das Verbindungselement (26) und das Trägerelement (10) zum Zusammenlegen und/oder Zusammenklappen der Tragrahmenvorrichtung (16) bewegbar miteinander gekoppelt und/oder koppelbar sind.

2. Lagerungsvorrichtung nach Anspruch 1, dadurch gekennzeichnet, daß zwischen den beiden Rahmenseitenelementen (18) und/oder zwischen dem Verbindungselement (26) und dem Trägerelement (10) mindestens ein Verzurrelement (42) angeordnet ist, das an den beiden Rahmenseitenelementen (18) und/oder an dem Verbindungselement (26) und dem Trägerelement (10) angreift.

3. Lagerungsvorrichtung nach Anspruch 1 oder 2, dadurch gekennzeichnet, daß die Aufhängevorrichtung (43) an dem Verbindungselement (26) vorgesehen ist.

4. Lagerungsvorrichtung nach einem der Ansprüche 1 bis 3, dadurch gekennzeichnet, daß die Tragrahmenvorrichtung als Umgreifvorrichtung (16) ausgebildet ist, die zwei Greiferarme (18) zum Umgreifen des BaumaterialStapels (12) einschließlich des Trägerelements (10) an zwei einander gegenüberliegenden Seiten aufweist.

5. Lagerungsvorrichtung nach Anspruch 4, dadurch gekennzeichnet, daß die beiden Greiferarme (18) in ihrem den Baumaterial-Stapel (12) und das Trägerelement (10) seitlich umgreifenden Zustand mittels mindestens eines Verzurr- und/oder Halteelements (42) untereinander verbunden sind.

6. Lagerungsvorrichtung nach Anspruch 5, dadurch gekennzeichnet, daß zwei sich kreuzende Verzurr- und/oder Halteelemente (42) vorgesehen sind.

7. Lagerungsvorrichtung nach einem der Ansprüche 3 bis 6, dadurch gekennzeichnet, daß die beiden Greiferarme (16) über das Verbindungselement (26) miteinander gekoppelt sind und daß die beiden Greiferarme (16) jeweils über Gelenkachsen (24) gelenkig mit dem Verbindungselement (26) verbunden sind.

8. Lagerungsvorrichtung nach Anspruch 7, dadurch gekennzeichnet, daß das Verbindungselement (26) zwei Teile (28) aufweist, die untereinander um eine zu den Gelenkachsen (24) der Greiferarme (18) parallele Drehachse (34) schwenkbar miteinander verbunden sind.

9. Lagerungsvorrichtung nach einem der Ansprüche 1 bis 8, dadurch gekennzeichnet, daß die Aufhängevorrichtung (43) zwei Zugelemente (44) aufweist und daß die beiden Enden jedes Zugelements (44) mit dem Verbindungselement (26) verbunden sind.

10. Lagerungsvorrichtung nach Anspruch 8 und 9, dadurch gekennzeichnet, daß die Enden des Zugelements (44) mit beiden Teilen (28) des Verbindungselements (26) verbunden sind.

11. Lagerungsvorrichtung nach einem der Ansprüche 7 bis 10, dadurch gekennzeichnet, daß die beiden Greiferarme (18) an ihren den Gelenkachsen (24) abgewandten unteren Enden (36) seitlich abstehende Untergreif-Vorsprünge (38) zum Untergreifen des Trägerelements (10) aufweisen.

12. Lagerungsvorrichtung nach einem der Ansprüche 1 bis 11, dadurch gekennzeichnet, daß die Anbringungsvorrichtung mindestens einen Haken (40) zum Einhaken der Tragrahmenvorrichtung (16) an der Brustwehr (58) des Gerüsts (48) aufweist.

13. Lagerungsvorrichtung nach einem der Ansprüche 1 bis 12, dadurch gekennzeichnet, daß die Anbringungsvorrichtung (16) an den Rahmenseitenelementen (18) der Tragrahmenvorrichtung (16) angeordnet ist.

14. Lagerungsvorrichtung nach einem der Ansprüche 1 bis 13, dadurch gekennzeichnet, daß die Anbringungsvorrichtung (16) an zwei Rändern in einer gemeinsamen zur Erstreckung des Verbindungselements (26) senkrecht verlaufenden Ebene liegen.

15. Lagerungsvorrichtung nach einem der Ansprüche 1 bis 14, dadurch gekennzeichnet, daß die Anbringungsvorrichtung (40) derart oberhalb des unteren Trägerelements (10) an der Tragrahmenvorrichtung (16) angeordnet ist, daß sich die Tragrahmenvorrichtung (16) im an der Brustwehr (58) eines Geschoßbodens (52) eines Gerüsts (48) angebrachten Zustand mit ihrem unteren Trägerelement (10) von außen an der Fußleiste (56) des Geschoßbodens (52) anliegend abstützt.

## Claims

1. A storage device for providing stackable building materials, such as heat insulation plates, at a building or facade scaffolding, comprising
- a supporting frame device (16) for accommodation of the stack (12) with the supporting frame device (16) comprising two frame side elements (18), an upper connection element (26) connecting the two frame side elements (18) and a lower supporting element (10) connected with the two frame side elements (18) for supporting the stack (12), and
- a suspension device (43) for suspending the supporting frame device (16) in a load lifting member of a freight elevator,
**characterized in that**
- a mounting device (40) for non-supporting and detachable mounting of the supporting frame device (16) to the outside of the scaffolding (48) and outside the working areas defined by the floor ceilings of the scaffolding (48) is provided, and
- the frame side elements (18), the connection element (26) and the supporting element (10) are movably coupled and/or capable of being movably coupled to each other to form a folding and/or collapsible supporting frame device (16).

2. The storage device according to claim 1, characterized in that between the two frame side elements (18) and/or between the connection element (26) and the supporting element (10) at least one lashing element (42) is arranged which engages in the two frame side elements (18) and/or the connection element (26) and the supporting element (10).

3. The storage device according to claim 1 or 2, characterized in that the suspension device (43) is provided at the connection element (26).

4. The storage device according to one of claims 1 to 3, characterized in that the supporting frame device is configured as a gripping device (16) comprising two grip arms (18) for gripping the stack (12) of building materials, including the supporting element (10), at two oppositely arranged sides.

5. The storage device according to claim 4, characterized in that the two grip arms (18) are interconnected by means of at least one lashing and/or holding element (42) in the condition in which they laterially grip the stack (12) of building materials and the supporting element (10).

6. The storage device according to claim 5, characterized in that two lashing and/or holding elements (42) crossing each other are provided.

7. The storage device according to one of claims 3 to 6, characterized in that the two grip arms (18) are coupled to each other by means of the connection element (26) and that each of the two grip arms (18) is pivoted to the connection element (26) via articulated axles (24).

8. The storage device according to claim 7, characterized in that the connection element (26) comprises two parts (28) which are interconnected in such a way that they are capable of swivelling around a swivelling axle (34) extending parallel to the articulated axles (24) of the grip arms (18).

9. The storage device according to one of claims 1 to 8, characterized in that the suspension device (43) comprises two lifting elements (44) and that the two ends of each lifting element (44) are connected with the connection element (26).

10. The storage device according to claim 8 and 9, characterized in that the ends of the lifting element (44) are connected with both parts (28) of the connection element (26).

11. The storage device according to one of claims 7 to 10, characterized in that the two grip arms (18) comprise at their lower ends (36) opposite the articulated axles (24) laterally extending grip-under projections (38) for gripping under the supporting element (10).

12. The storage device according to one of claims 1 to 11, characterized in that the mounting device comprises at least one hook (40) for hooking the supporting frame device (16) to a bar (58) of the scaffolding (48).

13. The storage device according to one of claims 1 to 12, characterized in that the mounting device (16) is arranged at the frame side elements (18) of the supporting frame device (16).

14. The storage device according to one of claims 1 to 13, characterized in that the mounting device (16) is arranged at two edges of a common plane extending vertically to the extension of the connection element (26).

15. The storage device according to one of claims 1 to 14, characterized in that the mounting device (40) is arranged above the lower supporting element (10) at the supporting frame device (16) in such a way that the lower supporting element (10) of the supporting frame device (16) rests from outside against an upright plate (56) of the floor bottom (52) in the condition as fixed to the bar (58) of a floor bottom (52) of a scaffolding (48).

## Revendications

1. Dispositif de stockage pour mise à disposition d'un matériau de construction empilable, comme par exemple des panneaux thermiquement isolants, sur un échafaudage de construction ou de façade, comportant
- un dispositif de cadre porteur (16) pour recevoir la pile (12), dans lequel le dispositif de cadre porteur (16) présente deux éléments latéraux (18) du cadre, un élément de liaison supérieur (26) reliant les deux éléments latéraux (18) du cadre et un élément porteur inférieur (10) relié avec les deux éléments latéraux (18) du cadre pour soutenir la pile (12), et
- un dispositif de suspension (43) pour suspendre les dispositifs de cadre porteur (16) à un organe de reprise de charge d'un élévateur de charge,
caractérisé par le fait
- qu'est prévu un organe d'application (40) pour appliquer, sans appui sur le plancher et de façon détachable, le dispositif de cadre porteur (16), à l'extérieur, contre l'échafaudage (48) et en dehors des zones de travail définies par des planchers de l'échafaudage (48) et
- que les éléments latéraux (18) du cadre, l'élément de liaison (26) et l'élément porteur (10) sont couplés, et/ou peuvent l'être, l'un à l'autre, avec liberté de mouvement, pour assembler et/ou replier le dispositif de cadre porteur (16).

2. Dispositif de stockage selon la revendication 1, caractérisé par le fait qu'entre les deux éléments latéraux (18) du cadre et/ou entre l'élément de liaison (26) et l'élément porteur (10) est disposé au moins un élément d'élingage (42) qui agit sur les deux éléments latéraux (18) du cadre et/ou sur l'élément de liaison (26) et l'élément porteur (10).

3. Dispositif de stockage selon la revendication 1 ou 2, caractérisé par le fait que le dispositif de suspension (43) est prévu sur l'élément de liaison (26).

4. Dispositif de stockage selon l'une des revendications 1 à 3, caractérisé par le fait que le dispositif de cadre porteur est conçu sous forme de dispositif pour enserrer (16) qui présente, sur deux côtés situés en face l'un de l'autre, deux bras de serrage (18) pour enserrer la pile de matériau de construction (12), y compris l'élément porteur (10).

5. Dispositif de stockage selon la revendication 4, caractérisé par le fait que, dans leur état enserrant latéralement la pile de matériau de construction (12) et l'élément porteur (10), les deux bras de serrage (18) sont reliés l'un à l'autre au moyen d'au moins un élément d'élingage et/ou de maintien (42).

6. Dispositif de stockage selon la revendication 5, caractérisé par le fait que sont prévus deux éléments d'élingage et/ou de maintien (42) qui se croisent.

7. Dispositif de stockage selon l'une des revendication 3 à 6, caractérisé par le fait que les deux bras de serrage (16) sont couplés l'un à l'autre par l'intermédiaire de l'élément de liaison (26) et que les deux bras de serrage (16) sont, chacun, par l'intermédiaire d'axes d'articulation (24), reliés avec articulation à l'élément de liaison (26).

8. Dispositif de stockage selon la revendication 7, caractérisé par le fait que l'élément de liaison (26) présente deux parties (28) qui sont reliés l'une à l'autre avec liberté de pivotement l'une par rapport à l'autre autour d'un axe de pivotement (34) parallèle aux axes d'articulation (24) des bras de serrage (18).

9. Dispositif de stockage selon l'une des revendications 1 à 8, caractérisé par le fait que le dispositif de suspension (43) présente deux élingues (44) et que les deux extrémités de chaque élingue (44) sont reliées à l'élément de liaison (26).

10. Dispositif de stockage selon les revendications 8 et 9, caractérisé par le fait que les extrémités de l'élingue (44) sont reliées aux deux parties (28) de l'élément de liaison (26).

11. Dispositif de stockage selon l'une des revendications 7 à 10, caractérisé par le fait que les deux bras de serrage (18) présentent, à leurs extrémités inférieures (36) situées du côté opposé aux axes d'articulation (24), des saillies de prise par-dessous (38) qui saillent latéralement pour saisir par-dessous l'élément porteur (10).

12. Dispositif de stockage selon l'une des revendications 1 à 11, caractérisé par le fait que le dispositif d'application présente au moins un crochet (40) pour accrocher le dispositif de cadre porteur (16) à la rambarde (58) de l'échafaudage (58).

13. Dispositif de stockage selon l'une des revendications 1 à 12, caractérisé par le fait que le dispositif d'application (16) est disposé sur les éléments latéraux (18) du cadre du dispositif de cadre porteur (16).

14. Dispositif de stockage selon l'une des revendications 1 à 13, caractérisé par le fait que les deux bords du dispositif d'application (16) se situent dans un plan commun orienté verticalement par rapport à l'extension de l'élément de liaison (26) .

15. Dispositif de stockage selon l'une des revendications 1 à 14, caractérisé par le fait que le dispositif d'application (40) est disposé sur le dispositif de cadre porteur (16) au-dessus de l'élément porteur inférieur (10) de façon telle que, dans l'état appliqué contre la rambarde (58) d'un plancher (52) d'un échafaudage (48), le dispositif de cadre porteur (16) s'appuie de l'extérieur, par son élément porteur inférieur (10), contre la lisse inférieure (56) du plancher (52).
